# FASCICULE DE BREVET EUROPEEN

(11) **EP 0 021 964 B1**
(45) Date de publication et mention de la délivrance du brevet: **30.05.1984**
(21) Numéro de dépôt: 80400861.3
(22) Date de dépôt: 13.06.1980
(51) Int. Cl.: G10H 7/00

(54) **Synthétiseur numérique polyphonique de signaux périodiques**
Mehrstimmiger digitaler Synthesizer von periodischen Signalen
Digital polyphonic synthesizer of periodic signals

(30) Priorité: 15.06.1979 FR 7915337
(43) Date de publication de la demande: 07.01.1981
(73) Titulaire: Deforeit, Christian Jacques, F-21140 Semur-en-Auxois (FR)
(72) Inventeur: Deforeit, Christian Jacques, F-21140 Semur-en-Auxois (FR)
(74) Mandataire: Sparing Röhl Henseler Patentanwälte

## Description

La présente invention concerne un synthétiseur numérique polyphonique de signaux périodiques pour la production de sons musicaux.

Elle concerne plus particulièrement des synthétiseurs entièrement numériques dans lesquels chaque signal périodique résulte d'une succession d' échantillons numériques produits notamment à partir d'une mémoire d'échantillons de forme d'onde, lue à fréquence variable, et convertis ensuite sous forme analogique. De tels synthétiseurs ont déjà été décrits dans les brevets français: FR-A-2344907, FR-A-2396375 et FR-A-2442485, FR-B-2452145; ces deux derniers brevets français ayant donné la demande de brevet Européen 0011576 publicé le 28.5.80.

Etant donné qu'un son complexe en sortie peut être considéré comme la somme d'un certain nombre de signaux périodiques élémentaires, sinusoïdaux par exemple, et étant donné le caractère polyphonique du synthétiseur, il existe de nombreux blocs de mémoires regroupés dans un ensemble dénommé «clavier virtuel». Le synthétiseur génère donc un grand nombre de signaux d'après les informations inscrites dans le «clavier virtuel».

Pour constituer un instrument de musique complet, tel qu'un orgue électronique, le synthétiseur est associé à des claviers, pédaliers, boutons, tirettes et des moyens de commande qui inscrivent les données nécessaires à la génération des signaux dans le «clavier virtuel», en fonction des actions sur les touches, boutons, pédales, tirettes, et en fonction du temps. Dans un instrument de musique de qualité, en particulier, l'évolution dans le temps de l'amplitude de chaque composante sonore doit se faire avec une grande précision selon des lois déterminées. Mais cette nécessité entraîne un travail considérable des moyens de commande de l'instrument, une grande complexité de ces moyens et un coût élevé des circuits qui le composent.

Un but de la présente invention est d'éviter cet inconvénient en simplifiant de manière considérable le travail des moyens de commande en ce qui concerne la commande de l'évolution de l'énve- loppe de l'amplitude de chaque composante sonore (ou signal périodique).

Un objet de la présente invention est un nouveau synthétiseur dans lequel l'amplitude courante de chaque composante sonore est capable d'évoluer automatiquement en fonction du temps entre une valeur initiale et une valeur finale déterminée, selon une loi déterminée, et ceci sans l'invention des moyens de commandes de l'instrument au moins jusqu'à ce que la valeur d'amplitude finale soit atteinte.

Selon une caractéristique de l'invention, le synthétiseur comporte:
- plusieurs générateurs de signaux binaires de fréquences déterminées;
- un ensemble de blocs de mémoires contenant au moins des données de phase instantanée, de rang d'harmonique, et d'amplitude. C'est cet ensemble qui est nommé «Clavier Virtuel»;
- des moyens de commande de lecture des blocs de mémoires, séquentiellement et selon un enchaînement déterminé par les signaux des générateurs;
- des moyens de production d'échantillon numérique de signaux périodiques à partir des données lues dans les blocs;
- des moyens de conversion numérique/analo- gique;
- lesdits moyens de commande comportant des moyens d'évolution de l'enveloppe de l'amplitude de chaque signal périodique, comportant des moyens de calcul pour remplacer périodiquement la donnée de l'enveloppe d'amplitude par une nouvelle donnée d'amplitude calculée selon une interpolation par itération entre l'amplitude précédente et une amplitude finale prédéterminée.

Par exemple, un ou plusieurs générateurs d'horloge d'amplitude déterminent le rythme de calcul des nouvelles valeurs d'amplitude.

Selon une autre caractéristique de l'invention, chaque bloc contenant une donnée d'amplitude courante, contient en outre une donnée d'amplitude finale qui sert périodiquement au calcul de la nouvelle amplitude courante: les évolutions des amplitudes des différents signaux périodiques sont ainsi indépendants les unes des autres.

Ainsi selon l'invention, la donnée d'amplitude dans le bloc du clavier virtuel est automatiquement modifiée au rythme de l'horloge d'amplitude (à très basse fréquence) selon une interpolation sensiblement linéaire ou logarithmique. L'interpolation logarithmique (ou exponentielle), en particulier, permet d'obtenir une évolution très douce et naturelle de l'amplitude entre deux valeurs initiale et finale sans que l'oreille puisse percevoir l'impression d'une évolution d'amplitude par palliers. L'horloge d'amplitude peut être indépendante des générateurs de signaux rectangulaires qui déterminent les fréquences des sonorités élémentaires. Plusieurs horloges d'amplitude sont même souhaitable pour disposer d'une grande variété de vitesse d'évolution d'amplitude.

Etant donné que cette évolution d'amplitude est réalisée par le synthétiseur, les moyens de commande de l'instrument n'ont plus qu'a fournir quelques points de la courbe d'enveloppe d'amplitude des signaux périodiques de sortie, ce qui simplifie considérablement leurs tâches et permet d'améliorer grandement les qualités générales de l'instrument.

Selon une réalisation préférée de l'invention, les moyens mis en oeuvre pour l'évolution de l'enveloppe de l'amplitude peuvent être communs _{"J}ec d'autres moyens de calcul du synthétiseur, ui limite la complexité des circuits. Ces moyer _{J}- vent aussi être bloqués à tout moment : es moyens de commande extérieurs de l'instrument, afin de supprimer l'automatisme, laissant aux moyens de commande de l'instrument, la possibilité de réalisations d'effets spéciaux.

La présente invention concerne la génération de l'enveloppe d'un son, c'est-à-dire la variation automatique des magnitudes de chaque onde dans le son, des circuits sont déjà connus pour la génération des ondes individuelles d'un son par itération. Comme par exemple dans le brevet US-A-4036096.

D'autre caractéristiques et avantages de l'invention apparaitront dans la description qui suit illustrée par les figures qui représentent:
La figure 1, un schéma général d'un synthétiseur selon l'invention;
La figure 2, le schéma détaillé des circuits d'évolution de l'enveloppe d'amplitude et des circuits de commande;
La figure 3, une courbe d'évolution d'amplitude entre une valeur initiale et une valeur finale;
La figure 4, une courbe d'évolution complète de l'amplitude d'une composante sonore; et
La figure 5, un organigramme expliquant le déroulement des opérations dans le synthétiseur.
La figure 1 représente la structure générale du synthétiseur selon l'invention.

Celui-ci comporte, comme élément essentiel, le «clavier virtuel» 2 qui est un ensemble de blocs de mémoires contenant chacun, des paramètres numériques servant à la génération d'un échantillon d'un signal périodique. Le clavier virtuel est constitué par exemple, par une mémoire formée de 256 blocs de 7 mots mémoire chacuns. Le contenu de chacun des mots mémoire des blocs sera explicité dans ce qui suit. Les blocs sont lus un par un, séquentiellement, selon un enchaînement déterminé. Les contenus des 7 mots mémoire de chaque bloc sont lus simultanément, et sont appliqués aux autres circuits du synthétiseur. Ils donnent lieu à la production d'un échantillon, et/ou à la mise à jour d'une information contenue dans le clavier virtuel (amplitude courante, phase instantanée).

Le clavier virtuel est donc l'élément fondamental du synthétiseur car il contient à la fois les données nécessaires à la production des échantillons successifs des signaux élémentaires et aussi des pointeurs d'adresse qui permettent la lecture séquentielle des blocs selon un enchaînement déterminé.

La position de chaque bloc dans le clavier virtuel est définie par une adresse. Cette position peut varier. Elle est décidée par les moyens de commande extérieure du synthétiseur. La position de chaque donnée dans un bloc est, par contre, constante, chaque mémoire étant couplée à un ou plusieurs circuits spécifiques du synthétiseur.

Il y a de ce fait, deux types de blocs, dans le clavier virtuel 2: des blocs principaux et des blocs secondaires.

Chaque bloc principal contient une valeur de phase instantanée ψ qui est incrémentée automatiquement en synchronisme sensiblement avec le signal d'un générateur désigné dans le bloc par un numéro I. Le bloc contient également un pointeur primaire PP, c'est-à-dire l'adresse d'un autre bloc principal, un pointeur secondaire PS, c'est-à-dire l'adresse d'un bloc secondaire, et un bit d'identification de type T de bloc (par exemple T=1 pour un bloc principal). Chaque bloc secondaire contient des informations numériques d'octave 0, de type de forme d'onde F, de sélection de voie de sortie analogique V, d'amplitude courante AC, d'amplitude finale AF, et de sélection VA de générateur d'horloge qui détermine la vitesse d'évolution d'une enveloppe d'amplitude. Il contient encore un bit de validation ou de masque M d'évolution d'enveloppe d'amplitude, un pointeur secondaire PS c'est-à-dire l'adresse d'un autre bloc (soit secondaire, soit principal) et un bit d'identification de type de bloc T (T=₀ pour un bloc secondaire).

La mémoire 10 contient le bit d'identification de chaque type de bloc (T=1 ou 0).

La mémoire 11 contient le pointeur secondaire PS des deux types de blocs.

La mémoire 12 contient soit le pointeur primaire PP, s'il s'agit d'un bloc principal, soit les données M, VA et AF, s'il s'agit d'un bloc secondaire.

La mémoire 13 contient soit la phase instantanée cp (bloc principal) soit l'amplitude courante AC (bloc secondaire). Cette disposition particulière permet de combiner les circuits d'incrémentation de la phase ψ et de variation de l'amplitude AC, ces circuits ayant la même liaison au clavier virtuel.

La mémoire 14 contient soit le numéro 1 de générateur de fréquence, (bloc principal), soit le numéro V de voie de sortie (bloc secondaire). Les mémoires 15 et 16 contiennent respectivement soit les numéros de forme d'onde F et d'octave 0 s'il s'agit d'un bloc secondaire, soit aucune donnée significative, dans le cas d'un bloc principal. Ces emplacements sont, bien entendu disponibles pour contenir des données utilisables pour des opérations supplémentaires éventuelles.

La signification des données délivrées par le clavier virtuel dépend donc du type de bloc lu, c'est-à-dire de l'indicateur T lu dans la mémoire 10. Le déroulement des opérations dans le synthétiseur est donc lié directement au déroulement de la lecture des blocs, selon un enchaînement déterminé tel que décrit plus loin à l'aide de la figure 5.

Ce déroulement est automatique, mais il est toutefois conditionné par les contenus des mémoires 11 et 12 (pointeurs), déterminé par les moyens de commande (non représentés) de l'instrument, et par les signaux rectangulaires d'un certain nombre de générateurs.

Les moyens de commande de l'instrument de musique, non représentés, communiquent avec le synthétiseur par l'intermédiaire d'un ensemble de connexions dénommées «bus» 1. Les commandes du synthétiseur se résument donc à des opérations d'écriture et de lecture dans le clavier virtuel, à partir du bus 1.

La sélection des blocs du clavier virtuel est faite par un registre d'adresse 3, également relié au bus 1. Ce registre est, en fait, un registre tampon alimenté par une adresse fournie soit par le bus, soit par un circuit sélecteur 4 qui reçoit les deux pointeurs d'adresse du clavier virtuel, le pointeur primaire PP de la mémoire 12, et le pointeur secondaire PS de la mémoire 11. La sélection dépend d'un signal de commande de sélection délivré par la logique de commande 6 du synthétique. Le renouvellement des adresses dans le registre tampon 3 s'opère au rythme d'une horloge 5 ou d'un signal d'horloge ou de commande qui détermine la fréquence de récurrence des opérations de lecture des blocs et par suite, de production des échantillons des signaux élémentaires. Toutefois, le choix et l'ordre de la production des échantillons dépend à la fois du contenu des blocs de mémoire, et en particulier des pointeurs, et aussi de générateurs de signaux rectangulaires 7 et 8.

Un ensemble de générateurs 7 de signaux rectangulaires, déterminent les fréquences des signaux élémentaires du synthétiseur. L'ensemble 7 contient au moins 12 générateurs dont les fréquences sont fixes et réparties selon une gamme chromatique. D'une manière générale, il contient d'autres générateurs, par exemple à fréquence commandable, permettant la production par le synthétiseur, de signaux de fréquences variables et d'effets spéciaux. Ces générateurs sont connectés à la logique de commande 6 qui, en rapport avec l'enchaînement de lecture des blocs du clavier virtuel 2, détecte les changements d'états des générateurs et commande la mise à jour des informations de phase cp et la production des échantillons analogiques.

Un ensemble de générateurs 8, détermine la vitesse de l'évolution de l'enveloppe de l'amplitude des signaux élémentaires. Les fréquences des générateurs 8 sont des fréquences très basses lquelques hertz à quelques centaines de hertz). Ces générateurs sont également connectés à la logique de commande 6 qui, toujours en rapport avec l'enchaînement de lecture des blocs du clavier virtuel, détecte les changements d'états des générateurs et commande la mise à jour des informations d'amplitude AC.

Pour ce faire, la logique de commande reçoit, en plus des signaux des générateurs 7 et 8, le bit T identificateur de type de bloc, l'adresse en cours délivrée par le registre 3, le bit de validation M, le signal VA pour la sélection d'un des générateurs 8, le numéro 1 pour la sélection d'un des générateurs 7, le bit de poids le plus faible (cp 0 ou Aₒ) de la donnée courante de phase cp ou d'amplitude AC, et un signal «=» indiquant l'égalité AC=AF.

En fonction de l'état de tous ces signaux, la logique 6 délivre un ordre de mise à jour «≠» de la donnée courante (p ou AC, un ordre de sélection de pointeur primaire ou secondaire au sélecteur 4 et des signaux d'appel IT et ADR pour les moyens de commandes externes du synthétiseur, par l'intermédiaire du BUS 1.

La génération des sons élémentaires, par échantillons successifs est faite donc à partir des signaux de commandes précités (T, ≠) et des données lues dans le clavier virtuel.

Un dispositif de calcul 20 réalise, soit l'incré- mentation de la phase cp et sa mémorisation, soit la mise à jour de l'amplitude courante AC en fonction de l'amplitude finale AF.

Un circuit de calcul d'adresse 21 reçoit la phase cp, le numéro de forme d'onde F et d'octave 0 et délivre une adresse qui est appliquée à une mémoire de forme d'onde 22. Celle-ci délivre un échantillon numérique d'amplitude instantanée (ou de variation d'amplitude) à un dispositif convertisseur-numérique analogique 23. L'échantillon analogique obtenu est multiplié, dans un circuit 24, par la donnée numérique d'amplitude courante AC et le résultat est appliqué à un circuit démultiplexeur 25 commandé par la donnée V de sélection de voie. Le circuit 25 comporte plusieurs voies de sortie analogiques 25 qui sont destinées à être connectées à des amplificateurs par l'intermédiaire de circuits de filtrage et de réglage d'amplitude qui ne sont pas représentés.

Les circuits 21 à 25 sont réalisés très simplement. Les circuits 21 et 22 sont par exemple des mémoires mortes; les circuits 23 et 24 sont constitués par exemple de deux convertisseurs numéri- ques/analogiques du type multiplicateur comme par exemple le DAC 08 connectés en série, la sortie de l'un étant connectée à l'entrée de référence de l'autre; et le circuit 25 est un circuit démultiplexeur.

La figure 2 représente le détail de la logique de commande 6 et du circuit 20 de mise à jour des données de phase et d'amplitude.

Ces circuits fonctionnent à partir des données lues dans le clavier virtuel dont seules les mémoires 14, 10, 12 et 13 ont été représentées ainsi que le registre d'adresse 3 et le sélecteur 4.

La logique de commande comprend deux circuits multiplexeurs 60 et 61. Le circuit 60 reçoit les signaux rectangulaires délivrés par la série de générateurs 7 (16 fréquences différentes par exemple) qui déterminent les fréquences des signaux périodiques de sortie. Le circuit 61 reçoit les signaux rectangulaires de la série de générateurs 8 (8 fréquences par exemple) qui déterminent la vitesse d'évolution des enveloppes des signaux périodiques.

Le multiplexeur 60 délivre donc en sortie le signal rectangulaire désigné par le numéro 1 délivré par la mémoire 14 quand le bloc lu est du type principal (T=1). Sinon (T=0) la sortie est déconnectée (haute impédance). De même, le multiplexeur 61 reçoit la donnée VA de la mémoire 12 et délivre le signal du générateur correspondant quand T=0. Pour ce faire, la donnée T (1 bit) est appliquée directement au ciruit 60 et par l'intermédiaire d'un inverseur 64 au circuit 61.f Les deux sorties des multiplexeurs sont connectées à une entrée d'un circuit OU exclusif 65 dont l'autre entrée reçoit le bit de poids le plus faible cpₒ (si T=0) ou Aₒ (si T = 0). La sortie du OU exclusif 65 délivre donc un signal «≠» actif si les états des signaux d'entrée sont différents, et inactifs, s'ils sont identiques. Chaque fois que le signal «≠» est actif, ce signal provoque une mise à jour de la donnée de phase cp ou d'amplitude AC (incrémen- tation de la phase ou interpolation de l'amplitude). Cette mise à jour doit être réalisée de telle manière que le bit de poids le plus faible de cp ou de AC soit toujours identique à l'état du générateur sélectionné par l'un des multiplexeurs. Tant qu'il y a égalité, le circuit 65 ne commande pas de mise à jour.

Cette mise à jour est réalisée par le circuit 20, qui comprend:
un premier additionneur 8 bits, 35 à 3 entrées. Une première entrée est connextée à la mémoire 13 et reçoit donc la phase ϕ (si T=₁) ou l'amplitude courante AC (si T=₀). Une deuxième entrée reçoit en permanence un état logique 1 (1 L). Une troisième entrée est connectée à la sortie d'un circuit ET 34;

Un deuxième additionneur 4 bits 33a deux entrées. Une première entrée reçoit les 4 bits de poids forts de la mémoire 13 après inversion par un inverseur 32. Une deuxième entrée reçoit les 4 bits de l'amplitude finale AF. La sortie de l'additionneur 33 est connectée à une entrée non inverseuse du circuit ET 34. L'autre entrée du ET 34 est inverseuse et reçoit le signal T; Un circuit comparateur 31 recevant les contenus des mémoires 13 et 12 délivre un signal «=» dès qu'il y a égalité.

Pour le fonctionnement du circuit 20, deux cas pourront se présenter, suivant la valeur de T:
Si T=1, la donnée lue dans la mémoire 13 est la phase cp. L'état binaire de la sortie du ET 34 est toujours 0. Par conséquent, la sortie de l'additionneur 35 délivre ϕ+1. Cette donnée est mise en mémoire dans un registre 36 pour quelle soit disponible (pour le circuit 21) quand la donnée lue dans la mémoire 13 est l'amplitude AC. La donnée cp+1 est également enregistrée dans la mémoire 13, à la place de la donnée précédente, cp. L'ordre de. mémorisation est donné par le signal «≠». L'ordre de mémorisation est donné par le signal «≠» délivré par le OU exclusif 65.
Si T=0, c'est la donnée AC qui est délivrée par la mémoire 13. Les quatre bits de poids fort de AC à l'entrée Y₁ du circuit 32 représentent AC/16. On considère de même que la donnée Y₂ à l'entrée de l'additionneur 33 est AF/16, la mémoire 12 n'ayant que 4 bits. L'additionneur 33 délivre donc:

Cette donnée est appliquée à l'additionneur 35, à travers le ET 34 qui est passant quand T=0, et avec un décalage à gauche de 1 bit, correspondant à une multiplication par deux:
Y₄=2Y₃

La sortie de l'additionneur 35 délivre donc:

Cette opération réalise deux fonctions:
- une interpolation logarithmique entre AC et AF;
- une inversion du bit de poids faible Aₒ puisque la quantité ajoutée est impaire.

La logique de commande 6 comporte, en outre, un circuit ET 66 réalisant l'opération T «≠» pour commander le circuit sélecteur 4. En effet, tant que «≠» est à l'état 0, le type de bloc sélectionné ne change pas: tant que les états des générateurs 7 ne changent pas, les blocs lus restent du type principal, et aucun échantillon n'est calculé. S'il s'agit de la lecture d'une série de blocs secondaires, T=0 et le signal «≠» n'a aucun effet sur le sélecteur 4. L'enchaînement de blocs secondaires suit son cours jusqu'à l'apparition d'un bloc principal comme sera expliqué par la suite.

La logique de commande comporte, en outre, une mémoire d'adresse 63 destinée à enregistrer l'adresse du bloc dans lequel il y a égalité AC = AF. Pour ce faire, le signal «=» délivré par le comparateur 31 est appliqué à un circuit logique 62 destiné à gérer la fin de l'évolution de l'enveloppe dans chaque bloc. Ce circuit reçoit les signaux T, M (1 bit), «=» et l'adresse ADR dans la mémoire 63. Il délivre des signaux de commande de mémorisation à la mémoire 63, le signal M pour le blocage du multiplexeur et d'interruption IT aux circuits de commande extérieurs du synthétiseur par l'intermédiaire du BUS 1. Le signal IT est accompagné du contenu ADR de la mémoire 63. Celle-ci reçoit aussi par le bus 1 un signal d'effacement RAZ de son contenu. La logique 62 est réalisée simplement par un réseau programmable (mémoire morte). Les sorties délivrent des signaux de commande en fonction des signaux aux entrées, selon le tableau suivant (le symbole X signfiant «quelque soit l'état 1 ou 0»):

La figure 3 représente l'évolution d'une enveloppe de l'amplitude d'un signal périodique de sortie en fonction du temps t entre une amplitude initiale et une amplitude finale. Elle montre un signal croissant et un signal décroissant. L'amplitude de chaque signal évolue en fait par bonds. Les points de chaque courbe indiquent la nouvelle amplitude courante AC (n+1)t calculée d'après l'amplitude précédente ACₙₜ et l'amplitude finale AF selon la formule:

Le coefficient k étant de préférence une puissance de 2 (k = 4 dans le cas de la figure).

La figure 4 représente la courbe enveloppe d'amplitude d'un signal périodique. Cette courbe comprend une portion Tₒ-Tᵢ d'attaque où l'amplitude est croissante, une portion Tᵢ-Tg où le signal subit un trémolo d'amplitude et une portion T₅-T₆ etc. de décroissance et d'extinction du signal. Il est remarquable de constater que cette évolution complexe de l'amplitude ne nécessite que quelques commandes d'amplitude (écriture de la nouvelle valeur de AF) aux instants T1, T2, T3, etc.

La figure 5 représente un organigramme expliquant le déroulement de l'enchaînement de lecture des blocs dans le synthétiseur. Ce déroulement est similaire à ceux ayant fait l'objet d'explications détaillées dans la demande EP-A-0011576 publiée le 28. 05. 80.

Tant que l'état des signaux des générateurs 7 ne change pas, des lectures de blocs principaux se succèdent sans production d'échantillon, selon la boucle 100-101-100, etc. qui comprend une sélection d'un pointeur principal (101), une lecture du bloc principal désigné (100), et un test du générateur désigné par le numéro qu'il contient. Si l'état d'un générateur change (≠) la phase cp du bloc principal est incrémentée (103). Le bloc suivant désigné par le pointeur secondaire (102), fait d'abord l'objet d'un test (104). Si ce bloc est du type principal, il y a retour en 101, sinon l'état du générateur 8 désigné par le donnée VA est testé (105).

Un échantillon est alors automatiquement calculé (107) soit avec la valeur d'amplitude courante AC déjà contenue dans le bloc (s'il n'y a pas de changement d'état comme indiqué par le signe =) soit avec une nouvelle amplitude courante (si ≠) calculée (106) selon une interpolation logarithmique (ou exponentielle ou linéaire). Puis un nouveau bloc est sélectionné par le pointeur secondaire (102) et ainsi de suite.

L'invention s'applique à des instruments de musique électroniques dont elle constitue l'élément fondamental. En effet, la réalisation d'un instrument tel qu'un orgue électronique nécessite autour du synthétiseur d'autres éléments tels que meuble, claviers, pédalier, alimentation électrique, amplification basse fréquence et logique de commande du synthétiseur. Cette logique de commande est réalisée avantageusement à partir d'un micro-ordinateur dont le synthétiseur selon l'invention est un périphérique. Ce micro-ordinateur est d'ailleurs très simple et comprend un microprocesseur associé à des mémoires de programmes, des mémoires de données, et des circuits logiques réalisant les connexions nécessaires aux claviers pédaliers, boutons, tirette, etc. d'une part et au synthétiseur d'autre part. Plusieurs synthétiseurs peuvent même être couplés à un même micro-ordinateur et inversement.

Le synthétiseur suivant l'invention, en réalisant automatiquement l'évolution de l'enveloppe de l'enveloppe de chaque signal périodique, jusqu'à une valeur d'amplitude finale, décharge le micro-ordinateur de la tâche correspondante. La complexité du synthétiseur n'est toutefois pas sensiblement augmentée puisque les circuits d'incré- mentation de la phase et de calcul d'amplitude sont communs, avec la caractéristique que chaque opération de mise à jour (de phase ou d'amplitude) ajoute une quantité impaire à la valeur précédente (pour que le bit de poids faible puisse suivre l'état d'un générateur). D'autres moyens équivalents sont évidemment envisageables. Il est à noter également que l'évolution de l'enveloppe d'amplitude de chaque signal périodique est indépendante de celle des autres signaux. Ainsi certains signaux périodiques peuvent être modifiés de temps en temps par les moyens de commande de l'instrument, et d'autres peuvent conserver la même amplitude, ceci de deux manières possibles: soit ignorant le signal IT émis par la logique de commande 6, soit en plaçant un signal de masque M dans la mémoire 12 du clavier virtuel. Ce masque M empêche la logique 62 d'émettre un signal IT vers le microprocesseur, mais n'empêche pas le fonctionnement des moyens de mise à jour (20) de l'amplitude courante. La valeur d'amplitude courante reste cependant constante et égale à AF. Le signal de masque M peut également être utilisé pour bloquer le fonctionnement des moyens de mise à jour 20.

## Revendications

1. Synthétiseur polyphonique numérique de signaux périodiques, comportant plusieurs générateurs (7, 8) de signaux binaires de fréquences déterminées; un clavier virtuel (2) formé par un ensemble de blocs de mémoires contenant des données de phase instantanée, de rang d'harmonique, et d'amplitudes au moins; des moyens (6, 20) de commande de lecture des blocs de mémoires selon un enchaînement déterminé par les signaux des générateurs (7,8); et des moyens (20, 21, 22) de productions d'échantillons numériques de signaux périodiques à partir des données lues dans les blocs, suivi de moyens (23,24) de conversion numérique analogique, caractérisé en ce que lesdits moyens (6, 20) de commande comportent des moyens d'évolution de l'enveloppe de l'amplitude de chaque signal périodique, comportant des moyens (32-35) de calcul pour remplacer périodiquement chaque donnée d'enveloppe d'amplitude par une nouvelle donnée calculée selon une interpolation par itération entre l'amplitude précédente et une amplitude finale prédéterminée.

2. Synthétiseur selon la revendication 1, caractérisé en ce que chaque bloc de mémoires contenant une donné d'amplitude courante (AC), pour les moyens de production d'échantillons numériques, contient en outre une donnée supplémentaire d'amplitude finale (AF), et en ce que les moyens d'évolution de l'enveloppe d'amplitude comportent:
- au moins un desdits générateurs (8) de signaux périodiques;
- les moyens de calcul (32-35) pour produire une nouvelle valeur d'amplitude courante par ladite interpolation entre les valeurs d'amplitude courante et d'amp!itude finale de chaque bloc lu; et
- les moyens de commande (6) de calcul et de mémorisation de la nouvelle amplitude courante à la place de l'amplitude courante initiale, sensiblement en synchronisme avec le signal binaire dudit générateur (8).

3. Synthétiseur selon la revendication 2, caractérisé en ce que chaque bloc comportant des données d'amplitude courante (AC) et d'amplitude finale (AF), comporte en outre une donnée de validation (M) et en ce que les moyens de commande de calcul comportent des moyens d'arrêt de l'évolution de l'enveloppe d'amplitude, en cas d'absence de la donnée de validation (M), du signal périodique correspondant.

4. Synthétiseur selon la revendication 2 ou 3, caractérisé en ce que les moyens de commande (6) de calcul d'amplitude sont synchronisés avec les moyens de commande de lecture des blocs pour commander le calcul d'une nouvelle amplitude courante seulement quand un bloc contenant une donnée d'amplitude est sélectionné par les moyens de commande de lecture et quand un changement d'état dudit générateur (8) est détecté.

5. Synthétiseur suivant l'une des revendications 2 à 4, caractérisé en ce que chaque bloc comportant des données d'amplitude courante et finale, comporte en outre une donnée (VA) de sélection dudit générateur entre lesdits plusieurs générateurs; et que les moyens de commande de calcul d'àmplitude comportent en outre des moyens de sélection (6) dudit générateur, commandés par ladite donnée de sélection lue dans le bloc correspondant.

6. Synthétiseur suivant l'une des revendications 2 à 5, caractérisé en ce que les moyens de calcul sont conçus pour délivrer une valeur nouvelle d'amplitude courante qui est une interpolation quasi-logarithmique entre l'amplitude courante initiale et l'amplitude finale lue dans le bloc correspondant.

7. Synthétiseur suivant la revendication 6, caractérisé en ce que lesdits moyens de calcul comportent un additionneur (35) ayant une première entrée destinée à recevoir la valeur d'amplitude courante initiale (ACY, une deuxième entrée couplée à la sortie d'un circuit de calcul (32, 33) destiné à délivrer une fraction de la différence entre l'amplitude finale (AF) et l'amplitude courante (AC), et une sortie couplée à l'ensemble des blocs de mémoire pour délivrer une nouvelle valeur d'amplitude courante.

8. Synthétiseur suivant l'une des revendications 2 à 7, caractérisé en ce que l'ensemble des blocs de mémoires comporte d'une part, des blocs principaux comportant. chacun, notamment, une donné de phase instantanée (<p) commune aux calculs de plusieurs échantillons, une donnée de sélection (I) d'un générateur de signaux binaires et un indicateur de bloc (T) de type principal, et d'autre part, des blocs secondaires comportant chacun, notamment, des données d'amplitude courante (AC) et finale (AF), une donnée de sélection (VA) d'un générateur d'horloge d'amplitude, et un indicateur de bloc (T) de type secondaire, en ce que l'emplacement des données de phase instantanée (cp) des blocs principaux coïincide, en entrée et en sortie des blocs, avec l'emplacement des données d'amplitude courante (AC) des blocs secondairs, et en ce qu'il comporte des moyens de calcul combinés (20) pour calculer et mémoriser une nouvelle valeur de phase instantanée (¢) augmentée d'une unité par rapport à la précédente, dans le cas de la lecture d'un bloc principal et d'un changement d'état du signal binaire du générateur désigné par la donnée de sélection (I) contenue dans ledit bloé principal et pour calculer et mémoriser une nouvelle valeur d'amplitude courante (AC) à la place de la valeur initiale dans le cas de la lecture d'un bloc secondaire et d'un changement d'état du signal binaire de générateur d'horloge d'amplitude désigné par la donnée de sélection (VA) contenue dans ledit bloc secondaire.

9. Synthétiseur selon la revendication 8, caractérisé en ce que les moyens de calcul combinés (20) comportent:
- un circuit de calcul (32, 33) d'une fraction de la différence entre l'amplitude finale (AF) et l'amplitude courante (AC) initiale;
- un circuit additionneur (35) ayant une première entrée pour recevoir soit la valeur d'amplitude courante (AC) dans le cas de la lecture d'un bloc secondaire, soit la valeur de phase instantanée (cp) dans le cas de la lecture d'un bloc principal; une deuxième entrée pour recevoir une quantité égale à une unité; et une troisième entrée pour recevoir la donnée délivrée par le circuit de calcul (32, 33) par l'intermédiaire d'une porte logique (34) connectée de manière que la donnée appliquée à la troisième entrée est toujours paire; la porte étant commandée par le signal (T) indicateur de type de bloc de manière à délivrer une quantité nulle au cours de la lecture d'un bloc principal, et de manière passante au cours de la lecture d'un bloc secondaire; et
- un registre mémoire de phase (36) pour stocker la nouvelle valeur de phase instantanée délivrée par l'additionneur (35) au cours de la lecture d'un bloc principal.

10. Synthétiseur suivant l'une des revendications 2 à 8, caractérisée en ce qu'il comporte, en outre, un circuit comparateur (31) entre l'amplitude finale (AF) et l'amplitude courante (AC) pour produire un signal indicateur d'égalité.

## Patentansprüche

1. Polyphoner digitaler Synthesizer für periodische Signale mit mehreren Generatoren (7, 8) für Binärsignale bestimmter Frequenzen, einer virtuellen Klaviatur (2), gebildet von einer Gruppe von Speicherblöcken, welche zumindest die Daten der Augenblicksphase, des Ranges der Harmonischen und der Amplitude enthalten, mit Steuermitteln (6, 20) für das Auslesen der Speicherblökke gemäss einer durch die Signale der Generatoren (7, 8) vorgegebenen Verkettung, und mit Mitteln (20, 21, 22) zum Erzeugen von digitalen Abtastmustern der periodischen Signale, ausgehend von den Daten, die in den Blöcken gelesen worden sind, gefolgt von Mitteln (23, 24)für die Umsetzung digital/analog, dadurch gekennzeichnet, dass die Steuermittel (6, 20) Mittel zum Enwickeln der Hüllkurve der Amplitude jedes periodischen Signals umfassen, umfassend Berechnungsmittel (32-35) zum periodischen Ersetzen aller Amplitudenhüllkurvendaten durch neue Daten, berechnet gemäss einer durch Iteration erfolgenden Interpolation zwischen der vorangehenden Amplitude und einer vorgegebenen EndsmpIitude.

2. Synthesizer nach Anspruch 1, dadurch gekennzeichnet, dass jeder Speicherblock, der ein Datum einer laufenden Amplitude (AC) enthält für die Mittel zum Erzeugen der digitalen Abtastmuster, darüber hinaus ein zusätzliches Datum der Endamplitude (AF) enthält, und dass die Mittel zum Entwickeln der Amplitudenhüllkurve umfassen:
- mindestens einen dieser Generatoren (8) der periodischen Signale;
- die Berechnungsmittel (32-35) zum Erzeugen eines neuen laufenden Amplitudenwertes durch die Interpolation zwischen den Werten der laufenden Amplitude und der Endamplitude jedes gelesenen Blockes; und
- die Steuermittel (6) für die Berechnung und die Speicherung der neuen laufenden Amplitude anstelle der ursprünglichen laufenden Amplitude im wesentlichen synchron mit dem Binärsignal des Generators (8).

3. Synthesizer nach Anspruch 2, dadurch gekennzeichnet, dass jeder die Daten der laufenden Amplitude (AC) und der Endamplitude (AF) enthält, darüber hinaus ein Validisierungsdatum (M) umfasst, und dass die Steuermittel für die Berechnung Mittel zum Beenden der Entwicklung der Amplitudenhüllkurve des entsprechenden periodischen Signals umfassen im Falle des Fehlens des Datums der Validisierung (M).

4. Synthesizer nach Anspruch 2 oder 3, dadurch gekennzeichnet, dass die Steuermittel (6) für die Amplitudenberechnung synchronisiert sind mit den Steuermitteln für das Lesen der Blöcke zum Auslösen der Berechnung einer neuen laufenden Amplitude nur dann, wenn ein Block, der ein Amplitudendatum enthält, von den Lesesteuermitteln ausgewählt wird und wenn eine Änderung des Zustandes des Generators (8) erfasstwird.

5. Synthesizer nach einem der Ansprüche 2 bis 4, dadurch gekennzeichnet, dass jeder Block, der Daten der laufenden Amplitude und der Endamplitude enthält, darüber hinaus ein Datum (VA) für die Auswahl des Generators aus der Mehrzahl von Generatoren umfasst, und dass die Steuermittel für die Berechnung der Amplitude darüber hinaus Auswahlmittel (6) des Generators umfassen, gesteuert von dem Selektionsdatum, das in dem entsprechenden Block gelesen worden ist.

6. Synthesizer nach einem der Ansprüche 2 bis 5, dadurch gekennzeichnet, dass die Berechnungsmittel derart ausgebildet sind, dass sie einen neuen Wert der laufenden Amplitude liefern, der eine quasi-logarithmische Interpolation zwischen der unrsprünglichen laufenden Amplitude und der Endamplitude darstellt, gelesen in dem entsprechenden Block.

7. Synthesizer nach Anspruch 6, dadurch gekennzeichnet, dass die Berechnungsmittel einen Addierschaltkreis (35) umfassen, mit einem ersten Eingang zum Empfang des Wertes der ursprünglichen laufenden Amplitude (AC), einem zweiten Eingang, angekoppelt an den Ausgang eines Berechnungsschaltkreises (32, 33), bestimmt zum Liefern eines Bruchteils der Differenz zwischen der Endamplitude (AF) und der laufenden Amplitude (AC), und einen Ausgang, angekoppelt an die Gruppe von Speicherblöcken zum Liefern eines neuen Wertes der laufenden Amplitude.

8. Synthesizer nach einem der Ansprüche 2 bis 7, dadurch gekennzeichnet, dass die Gruppe von Speicherblöcken einerseits Hauptblöcke umfassen, die jeder insbesondere ein Datum der Augenblicksphase (cp) enthalten, gemeinsam für die Berechnung mehrerer Abtastmuster, ein Auswahldatum (I) eines Generators für die Binärsignale, und einen Blockindikator (T) des Haupttyps, sowie andererseits Sekundärblöcke umfasst, von denen jeder insbesondere Daten der laufenden (AC) und der Endamplitude (AF) enthält, ein Auswahldatum (VA) eines Amplitudentaktgenerators, und einen Blockindikator (T) des Sekundärtyps, und dass das Ersetzen der Daten der Augenblicksphase (cp) der Hauptblöcke an Eingang und Ausgang der Blöcke zusammenfällt mit dem Ersatz der Daten der laufenden Amplitude (AC) der Sekundärblöcke, und dass er kombinierte Berechnungsmittel (20) umfasst zum Berechnen und Speichern eines neuen Wertes der Augenblicksphase (cp), erhöht um eine Einheit relativ zum vorhergehenden Wert, im Falle der Auslesung eines Hauptblockes, und der Änderung des Zustands des Binärsignals des von dem Auswahldatum (I) bezeichneten Generators, enthalten in dem betreffenden Hauptblock, sowie für die Berechnung und Speicherung eines neuen Wertes der laufenden Amplitude (AC) anstelle des Ursprungswertes im Falle der Auslesung eines Sekundärblockes und einer Änderung des Zustands des Binärsignals des Amplitudentaktgenerators, bezeichnet durch das Auswahldatum (VA), das in dem betreffenden Sekundärblock enthalten ist.

9. Synthesizer nach Anspruch 8, dadurch gekennzeichnet, dass die kombinierten Berechnungsmittel (20) umfassen:
- einen Berechnungsschaltkreis (32, 33) eines Bruchteils der Differenz zwischen der Endamplitude (AF) und der ursprünglichen laufenden Amplitude (AC);
- einen Addierschaltkreis (35) mit einem ersten Eingang zum Empfang entweder des Wertes der laufenden Amplitude (AC) im Falle der Auslesung eines Sekundärblockes oder des Wertes der Augenblicksphase (cp) im Falle der Auslesung eines Hauptblockes; einen zweiten Eingang zum Empfang einer Grösse gleich einer Einheit, und einen dritten Eingang zum Empfang des Datums, geliefert vom Berechnungsschaltkreis (32, 33) über ein Logikgatter (34), das derart angeschlossen ist, dass das an den dritten Eingang angelegte Datum immer geradzahlig ist, wobei das Gatter gesteuert wird durch das Signal (T), das den Typ des Blocks derart angibt, dass eine Grösse Null bei der Auslesung eines Hauptblockes geliefert wird und derart, dass zur Auslesung eines Sekundärblocks übergangen wird; und
- ein Phasenspeicherregister (36) zum Speichern des neuen Wertes der Augenblicksphase, geliefert vom Addierschaltkreis (35) bei der Auslesung eines Hauptblocks.

10. Synthesizer nach einem der Ansprüche 2 bis 8, dadurch gekennzeichnet, dass er darüber hinaus einen Komparatorschaltkreis (31) umfasst für den Vergleich zwischen der Endamplitude (AF) und der laufenden Amplitude (AC) zum Erzeugen eines Signals, das die Gleichheit anzeigt.

## Claims

1. Digital polyphonic synthesizer for periodic signals, comprising several generators (7, 8) of binary signals with specific frequencies; a virtual keyboard (2) formed by an assembly of memory blocks containing instantaneous phase data, harmonic order data and amplitude data at least; means (6, 20) for the control of the reading of the memory blocks according to a chaining determined by the signals from the generators (7, 8); and means (20, 21, 22) for the production of digital samples of periodic signals from the data read in the blocks, followed by digital/analogue conversion means (23, 24) characterised in that said control means (6, 20) comprise means for the evolution of the envelope of the amplitude of each periodic signal comprising computing means (32-35) to replace periodically each amplitude envelope datum by a new datum computed according to an interpolation by iteration between the preceding amplitude and a predetermined final amplitude.

2. Synthesizer according to claim 1, characterised in that each memory block containing a current amplitude (AC) datum for the digital sample production means contains in addition an additional final amplitude (AF) datum, an in that the amplitude envelope evolution means comprise:
- at least one of said periodic signal generators (8);
- computing means (32-35) to produce a new current amplitude value through said interpolation between the current amplitude and final amplitude values of each block read, and
- control means (6) for computing and storing the new current amplitude in place of the initial current amplitude, substantially in synchronisation with the binary signal of said generator (8).

3. Synthesizer according to claim 2, characterised in that each block comprising current amplitude (AC) and final amplitude (AF) data has, in addition, a validation datum (M), and in that the computing control means comprise means for stopping the evolution of the amplitude envelope in the event of the absence of the validation datum (M) for the corresponding periodic signal.

4. Synthesizer according to claim 2 or 3, characterised in that the amplitude computing control means (6) are synchronized with the block reading control means to control the computation of a new current amplitude only when a block containing an amplitude datum is selected by the reading control means and when a change of state of said generator (8) is detected.

5. Synthesizer according to one of claims 2 to 4, characterised in that each block comprising current and final amplitude data comprises in addition a datum (VA) for the selection of said generator among said several generators, and in that the amplitude computing control means comprise in addition means for the selection (6) of said generator, controlled by said selection datum read in the corresponding block.

6. Synthesizer according to one of claims 2 to 5, characterised in that the computing means are designed to supply a new current amplitude value which is a quasi-logarithmic interpolation between the initial current amplitude and the final amplitude read in the corresponding block.

7. Synthesizer according to claim 6, characterised in that said computing means comprise an adder (35) having a first input intended-to receive - the initial current amplitude (AC) value, a second input coupled with the output of a computing circuit (32, 33) intended to supply a fraction of the difference between the final amplitude (AF) and the current amplitude (AC), and an output coupled with the assembly of the memory blocks to supply a new current amplitude value.

8. Synthesizer according to one of claims 2 to 7, characterised in that the assembly of the memory blocks comprises, on the one hand, main blocks each comprising, in particular, an instantaneous phase datum (<p) common to the calculations of several samples, a datum for the selection (I) of a generator of binary signals and a block indicator (T) of main type, and, on the other hand, secondary units each comprising, in particular, current amplitude (AC) and final amplitiude (AF) data, a selection datum (VA) of an amplitude clock generator, and a block indicator (T) of secondary type, in that the location of the instantaneous phase (cp) data of the main blocks coincides, at the input and output of the blocks, with the location of the current amplitude (AC) data of the secondary blocks, and in that it comprises combined computing means (20) to compute and store a new instantaneous phase (<p) value increased by one unit in relation to the foregoing one, in the case of the reading of a main block and of a change of state of the binary signal of the generator denoted by the selection datum (I) contained in said main block and to compute and store a new current amplitude (AC) value in the place of the initial value in the case of the reading of a secondary block and of a change of state of the binary signal of the amplitude clock generator denoted by the selection datum (VA) contained in said secondary block.

9. Synthesizer according to claim 8, characterised in that the combined computing means (20) comprises:
- a computing circuit (32, 33) for a fraction of the difference between the final amplitude (AF) and the initial current amplitude (AC);
- an adder circuit (35) having a first input to receive either the current amplitude (AC) value in the case of the reading of a secondary block, or the instantaneous phase value (cp) in the case of the reading of a main block; a second input to receive a quantity equal to one unit, and a third input to receive the datum supplied by the computing circuit (32, 33) through a logical gate (34) connected in such a manner that the datum applied to the third input is always even; the gate being controlled by the signal (T) indicating the type of block so as to supply a nil quantity during the reading of a main block, and so as to be open during the reading of a secondary block, and
- a phase memory register (36) to store the new instantaneous phase value supplied by the adder (35) during the reading of a main block.

10. Synthesizer according to one of claims 2 to 8, characterised in that it further comprises a comparator circuit (31) between the final amplitude (AF) and the current amplitude (AC) to produce an equality indicator signal.
